# EUROPÄISCHE PATENTSCHRIFT

(11) **EP 2 894 015 B1**
(45) Veröffentlichungstag und Bekanntmachung des Hinweises auf die Patenterteilung: **22.02.2017**
(21) Anmeldenummer: 14197420.4
(22) Anmeldetag: 11.12.2014
(51) Int. Cl.: B26D 1/14, B26F 1/20, B26D 7/01, B65B 69/00, B26D 7/14, B26D 7/26, B26D 1/00

(54) **Rundmesser**
Circular blade
Lame ronde

(30) Priorität: 24.12.2013 DE 102013114867; 24.12.2013 DE 102013114866; 24.12.2013 DE 202013105943 U
(43) Veröffentlichungstag der Anmeldung: 15.07.2015
(73) Patentinhaber: ALS Automatic Logistic Solutions GmbH, 82031 Grünwald (DE)
(72) Erfinder: Hörl, Bernhard, 74391 Erligheim (DE)
(74) Vertreter: Kaufmann, Ursula Josefine

(56) Entgegenhaltungen:
- EP-A2- 1 882 563
- WO-A1-96/15884
- DE-U1- 29 717 839
- US-A- 3 978 753
- US-A1- 2009 272 240

## Beschreibung

### Stand der Technik

Die Erfindung betrifft ein Rundmesser nach dem Oberbegriff des Anspruchs 1.

Messer zum Ausführen von Perforierungen sind an sich bekannt. Aus der EP 1 882 563 A2 ist eine Vorrichtung mit zwei Rundmessern bekannt, die zum Perforieren von Wellpappe eingesetzt werden. Die Rundmesser weisen an ihrem Außenumfang einen Zahnkranz auf, dessen Zähne scharfkantig ausgebildet sind. Die Rundmesser werden beidseits der Wellpappe angeordnet und perforieren die Wellpappe, die zwischen ihnen durchgeführt ist. Eine Änderung der Schnitttiefe kann durch eine Abstandsänderung der Rundmesser zueinander erreicht werden.

Aus der DE 1172525 B ist eine Vorrichtung bekannt, bei der Kartonplatten mittels Rundessern perforiert werden, die einen Zahnkranz aufweisen, deren Zähne Schneidkanten aufweisen, die bis in die Zahnzwischenräume hineinreichen.

### Offenbarung der Erfindung

Die Aufgabe der Erfindung ist es, ein Rundmesser zu schaffen, mit dem unterschiedliche Schnitttiefen möglich sind.

Die Aufgabe wird bei einem Rundmesser durch die Merkmale des Anspruchs 1 gelöst. Günstige Ausgestaltungen und Vorteile der Erfindung ergeben sich aus den weiteren Ansprüchen, der Beschreibung und der Zeichnung.

Es wird ein Rundmesser zum Ausführen einer Schnittbahn vorgeschlagen, mit einem Messerkörper, dessen Außenumfang einen Zahnkranz aufweist, bei dem alternierend Zähne und Zahnzwischenräume mit Zahngründen aufeinander folgen. Der Messerkörper ist aus wenigstens zwei Teilmessern gebildet, wobei die Trennung der wenigstens zwei Teilmesser quer zur Drehachse des Messerkörpers vorgesehen ist. Ein erstes der Teilmesser weist einen Zahnkranz auf, bei dem die Zähne als Schneidkanten und die Zahngründe nicht als Schneidkanten ausgebildet sind, und ein zweites der Teilmesser weist einen Zahnkranz auf, dessen Zähne und Zahngründe als Schneidkanten ausgebildet sind.

Das Rundmesser rollt entlang der Schnittbahn auf der Oberfläche des zu schneidenden Guts, z.B. Wellpappe, ab. Vorteilhaft können mit dem Rundmesser Schnitte in zwei Schnitttiefen durchgeführt werden. Insbesondere ist es möglich, eine Schnittbahn in Wellpappe auf beiden Seiten zu generieren, obwohl das Rundmesser nur auf einer Seite angesetzt ist. Dabei wird die Außenhaut der Wellpappe auf der Seite, an der das Rundmesser angreift, ganz durchschnitten und die gegenüberliegende Seite nur von den Messerzähnen durchstoßen. Wirkt das Rundmesser mit einem Abstandshalter zusammen, kann die Eindringtiefe des Rundmessers genau eingestellt werden.

Gemäß einer günstigen Ausgestaltung können die wenigstens zwei Teilmesser Zähne und Zahnzwischenräume aufweisen und um die Drehachse des Messerkörpers gegeneinander verdrehbar sein. Werden die wenigstens zwei Teilmesser gegeneinander verdreht, können unterschiedliche Abstände der Schneidkanten der Teilmesser und damit unterschiedliche Schnitttiefen des Messers eingestellt werden.

Gemäß einer günstigen Ausgestaltung können die Schneidkanten der Zähne so tangential zum Umfang oder entlang des Umfangs gekrümmt ausgebildet sein. Damit kann ein Schnitt ausgeführt werden, der im Wesentlichen senkrecht zu einer benachbart zum Rundmesser befindlichen Oberfläche der Wellpappe verläuft. Ein ziehender Schnitt, bei dem eine Schneidkante in Schneidrichtung durch die Wellpappe gezogen wird, was zu Rissen und Ausbrüchen und dergleichen führen kann, kann vermieden werden.

Gemäß einer günstigen Ausgestaltung kann der Zahnkranz in radialer Richtung nach außen zumindest an einer Flachseite des Messerkörpers abgeschrägt sein. Insbesondere kann der Zahnkranz an beiden Flachseiten des Messerkörpers abgeschrägt sein. Damit ergibt sich eine definierte, scharfe Schneidkante an den Zähnen und/oder am Zahngrund.

Gemäß einer günstigen Ausgestaltung kann das erste der Teilmesser einen größeren Umfang aufweisen als das zweite der Teilmesser. Damit ist eine definierte Messergröße vorgegeben. Eine oder mehrere Schneidkanten mit verschiedenen Schnitttiefen können in den Zahnzwischenräumen des ersten Teilmessers bereitgestellt werden, dessen Zahngründe nicht als Schneidkanten ausgebildet sind.

Gemäß einer günstigen Ausgestaltung können die Zähne des zweiten der Teilmesser mindestens so breit sein, dass sie die Zahnzwischenräume des ersten der Teilmesser ausfüllen. Damit sind definierte Abmessungen der Perforation sowie eine definierte Positionierung der Teilmesser zueinander erreichbar.

Gemäß einer günstigen Ausgestaltung können die Zahngründe des zweiten der Teilmesser mindestens so breit sein, dass sie die Zahnzwischenräume des ersten der Teilmesser ausfüllen. Damit sind definierte Abmessungen der Perforation sowie eine definierte Positionierung der Teilmesser zueinander erreichbar.

Gemäß einer günstigen Ausgestaltung können die Zahnkörper der Teilmesser eine oder mehrere Markierungsmittel aufweisen, um eine erste und/oder zweite Stellung der Teilmesser zueinander definiert anzuzeigen. Die Teilmesser können in definierter Weise für verschiedene Schnitttiefen zueinander positioniert werden. Dies kann vorteilhaft durch manuelle Positionierung durch optische Kontrolle anhand der einen oder mehreren Markierungsmitteln erfolgen.

Das erfindungsgemäße Rundmesser kann in Schneid- oder Perforiermaschinen verwendet werden, oder in handgehaltenen Werkzeugen.

### Zeichnung

Weitere Vorteile ergeben sich aus der folgenden Zeichnungsbeschreibung. In den Zeichnungen sind Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

### Es zeigen beispielhaft:

- Fig. 1: eine Seitenansicht eines Rundmessers mit einstellbarer Schnitttiefe mit zwei Teilmessern;
- Fig. 2: ein erstes Teilmesser des Rundmessers aus Figur 1 mit einstellbarer Schnitttiefe mit Schneidkanten an den Zähnen und ohne Schneidkanten in den Zahngründen;
- Fig. 3: ein zweites Teilmesser des Rundmessers aus Figur 1 mit einstellbarer Schnitttiefe mit Schneidkanten an den Zähnen und den Zahngründen;
- Fig. 4: das Anbringen einer Perforierung in einer dünnen Wellpappe mit dem Rundmesser aus Figur 1 mit geringer Schnitttiefe; und
- Fig. 5: das Anbringen einer Perforierung in einer dicken Wellpappe mit dem Rundmesser aus Figur 1 mit großer Schnitttiefe.

### Ausführungsformen der Erfindung

In den Figuren sind gleiche oder gleichartige Komponenten mit gleichen Bezugszeichen beziffert. Die Figuren zeigen lediglich Beispiele und sind nicht beschränkend zu verstehen.

Die Figuren 1 bis 3 zeigen zur Illustration der Erfindung ein Ausführungsbeispiel eines drehend antreibbaren Rundmessers 10 mit verschiedenen Schnitttiefen. Das Rundmesser 10 weist einen Messerkörper 12 auf, welcher in axialer Richtung aus Teilmessern, hier aus einem ersten Teilmesser 40 und einem zweiten Teilmesser 50, zusammengesetzt ist, indem diese mit ihren Flachseiten aneinander gelegt werden. Figur 1 zeigt das Rundmesser 10 als Seitenansicht, die Figuren 2 und 3 die Teilmesser 40, 50 in isometrischer Darstellung. Die Teilmesser 40, 50 sind gegeneinander verdrehbar.

Das erste Teilmesser 40 hat einen scheibenförmigen Teilmesserkörper mit einer zentralen Öffnung 28, wobei am Außenumfang des Teilmesserkörpers ein Zahnkranz 48 vorgesehen ist, bei dem alternierend Zähne 42 und Zahnzwischenräume 44 gleichmäßig beabstandet aufeinander folgen. Die Zähne 42 sind in der Draufsicht im Wesentlichen als rechteckförmige Keile ausgebildet. In der zentralen Öffnung 28 ist ein Zapfen als Markierungsmittel 62 vorgesehen, mit der eine rotatorische Position des Teilmessers 40, bezogen auf seine Drehachse, bestimmbar ist. Das Markierungsmittel kann in geeigneter Weise auch anders gestaltet sein, z.B. als Nut, Kerbe oder dergleichen.

Das zweite Teilmesser 50 hat einen scheibenförmigen Teilmesserkörper mit einer zentralen Öffnung 28, wobei am Außenumfang des Teilmesserkörpers ein Zahnkranz 58 vorgesehen ist, bei dem alternierend Zähne 52 und Zahnzwischenräume 54 gleichmäßig beabstandet aufeinander folgen. Die Zähne 52 sind in der Draufsicht im Wesentlichen als rechteckförmige Keile ausgebildet. In der zentralen Öffnung 28 sind zwei Zapfen als Markierungsmittel 64, 66 vorgesehen, mit der eine rotatorische Position des Teilmessers 50, bezogen auf seine Drehachse, bestimmbar ist.

Jedes der Teilmesser 40, 50 hat eine ebene Rückseite und eine Vorderseite, die zumindest am Zahnkranz 48, 58 in radialer Richtung nach außen abgeschrägt ist. Werden die beiden Teilmesser 40, 50 mit ihren Rückseiten aneinander gelegt, zeigt das resultierende Rundmesser 10 in Seitenansicht eine spitze Mittelkante 60 (Figur 1).

Die Schnitttiefe des Rundmessers 10 lässt sich verändern, indem die Teilmesser 40, 50 gegeneinander verdreht werden, z.B. um eine Zahnbreite gegeneinander verdreht werden.

Das erste Teilmesser 40 weist Schneidkanten an den freien Enden der Zähne 42 auf, während die Zahngründe 46 keine Schneidkanten aufweisen. Das zweite Messer 50 weist Schneidkanten sowohl an den freien Enden der Zähne 52 als auch an den Zahngründen 56 auf. Das erste Teilmesser 40 weist einen größeren Umfang auf als das zweite Teilmesser 50.

Die Schneidkanten der Zähne 42, 52 können tangential zum Umfang oder entlang des Umfangs des Teilmessers 40 gekrümmt verlaufen. Damit wird ein ziehender Schnitt vermieden, der zu Materialausbrüchen oder Rissen führen kann. Die Zähne 42, 52 können z.B. eine trapezförmige Grundfläche aufweisen.

Die zentrale Öffnung 28 dient zur Befestigung des Rundmessers 10 an einem Werkzeughalter einer Maschine oder eines handgeführten Werkzeugs (nicht dargestellt), mit dem das Rundmesser 10 entlang eines zu bearbeitenden Guts, z.B. Wellpappe, geführt wird. Insbesondere ist das Rundmesser 10 drehend antreibbar, so dass es entlang der Oberfläche des zu bearbeitenden Guts abrollt und dabei einen Perforationsschnitt generiert. Dabei durchstoßen die Schneidkanten der Zähne 42, 52 und der Zahngründe 46, 56 die Außenhaut vollständig und einen außenhautnahen Bereich der gewellten Zwischenlage, welche Außenhaut und Innenhaut beabstandet, während die Innenhaut nur von den Schneidkanten der Zähne 42, 52 durchstoßen wird.

Die Breiten der Zähne 42, 52 und der Zahnzwischenräume 44, 54 sind in diesem Beispiel ungefähr gleich ausgebildet. Bei Bedarf können diese auch, je nach erwünschtem Schnittbild und/oder zu schneidendem Material, unterschiedliche Breite aufweisen.

Für eine geringe Schnitttiefe werden die beiden Teilmesser 40, 50 so zueinander verdreht, dass die Zähne 52 des zweiten Teilmessers 50 zwischen den Zähnen 42 des ersten Teilmessers 40 angeordnet sind. Für eine große Schnitttiefe werden die beiden Teilmesser 40, 50 um eine Zahnbreite weitergedreht, so dass die Zahngründe 56 des zweiten Teilmessers 50 zwischen den Zähnen 42 des ersten Teilmessers 40 angeordnet sind. Die rotatorische Stellung der beiden Teilmesser 40, 50 zueinander kann auch an der Stellung der Markierungsmittel 62, 64, 66 zueinander abgelesen werden.

Figur 4 zeigt das Anbringen einer Perforierung in einer dünnen Wellpappe 100, z.B. einer Umverpackung, mit dem Rundmesser 10 aus Figur 1, und Figur 5 zeigt das Anbringen einer Perforierung in einer dicken Wellpappe 100 mit dem Rundmesser 10 aus Figur 1 mit geeignet verdrehten Teilmessern 40, 50.

In Figur 4 ist zu erkennen, dass zum Schneiden einer einlagigen bzw. dünnen Wellpappe die Teilmesser 40, 50 im Rundmesser 10 so gegeneinander verdreht sind, dass die Schneidkanten an den Zähnen 52 des Teilmessers 50 in Zahnzwischenräumen der Zähne 42 des Teilmessers 40 angeordnet sind, so dass der Abstand der Schneidkanten an den Zähnen 42, 52 gering ist.

Durch den geringen Abstand zwischen den Schneidkanten der Teilmesser 40, 50 kann das Rundmesser 10 beim Abrollen über die Außenhaut 110 der dünnen Wellpappe die Außenhaut 110 mit den Zähnen 42 des ersten Teilmessers 40 und den Zähnen 52 des zweiten Teilmessers 50 ganz und die Zwischenlage 112 weitgehend durchschneiden, während die Innenhaut 120 nur von den Schneidkanten an den Zähnen 42 des ersten Teilmessers 42 durchstoßen wird.

In der Figur rechts des Markierungsmittels 62 des ersten Teilmessers 40 ist das Markierungsmittel 64 des zweiten Teilmessers 50 zu erkennen, wobei das Markierungsmittel 62 das zweite Markierungsmittel 66 des zweiten Teilmessers 50 überdeckt.

In Figur 5 ist zu erkennen, dass zum Schneiden einer zwei- oder mehrlagigen bzw. dicken Wellpappe die Teilmesser 40, 50 im Rundmesser 10 so gegeneinander verdreht sind, dass die Schneidkanten an den Zahngründen 56 des Teilmessers 50 in Zahnzwischenräumen der Zähne 42 des Teilmessers 40 angeordnet sind, so dass der Abstand der Schneidkanten an den Zähnen 42, 52 groß ist.

Durch den großen Abstand zwischen den Schneidkanten der Teilmesser 40, 50 kann das Rundmesser 10 beim Abrollen über die Außenhaut 110 die dicke Wellpappe mit einer Einstellung mit großem Abstand zwischen den Schneidkanten der beiden Teilmesser 40, 50, perforieren. Die Wellpappe weist zwischen Außenhaut 110 und Innenhaut 120 zwei Zwischenlagen 112, 116 auf, die durch eine Zwischenhaut 114 getrennt sind. Die Außenhaut 110 und die erste Zwischenlage 112 sowie die Zwischenhaut 114 werden von den Schneidkanten der Zähne 42 des ersten Teilmessers 40 und den Schneidkanten an den Zahngründen 56 des zweiten Teilmessers 50 vollständig durchtrennt, während die Innenhaut 120 und die zweite Zwischenlage 116 nur von den Schneidkanten an den Zahngründen 56 des ersten Teilmessers 50 durchstoßen wird.

In der Figur links des Markierungsmittels 62 des ersten Teilmessers 40 ist das Markierungsmittel 66 des zweiten Teilmessers 50 zu erkennen, wobei das Markierungsmittel 62 das zweite Markierungsmittel 64 des zweiten Teilmessers 50 überdeckt.

## Patentansprüche

1. Rundmesser (10) zum Ausführen einer Schnittbahn, mit einem Messerkörper (12), dessen Außenumfang einen Zahnkranz aufweist, bei dem alternierend Zähne (20) und Zahnzwischenräume (18) mit Zahngründen (16) aufeinander folgen, wobei jeweils Zähne (20) und Zahngründe (16) als Schneidkanten ausgebildet sind, **dadurch gekennzeichnet, dass** der Messerkörper (12) aus wenigstens zwei Teilmessern (40, 50) gebildet ist, wobei eine Trennung der wenigstens zwei Teilmesser (40, 50) quer zur Drehachse (L) des Messerkörpers (12) vorgesehen ist.

2. Rundmesser nach Anspruch 1, **dadurch gekennzeichnet, dass** die Teilmesser (40, 50) Zähne (42, 52) und Zahnzwischenräume (44, 54) aufweisen und um die Drehachse (L) gegeneinander verdrehbar sind.

3. Rundmesser nach Anspruch 1 oder 2, **dadurch gekennzeichnet, dass** die Zähne (42, 52) an ihrem freien Ende als Schneidkanten ausgebildet sind, die tangential zum Umfang verlaufen.

4. Rundmesser nach Anspruch 1 oder 2, **dadurch gekennzeichnet, dass** die Zähne (42, 52) an ihrem freien Ende als Schneidkanten ausgebildet sind, die entlang des Umfangs gekrümmt verlaufen.

5. Rundmesser nach einem der vorhergehenden Ansprüche, **dadurch gekennzeichnet, dass** der Zahnkranz in radialer Richtung nach außen zumindest an einer Flachseite des Messerkörpers (12) abgeschrägt ist.

6. Rundmesser nach Anspruch 5, **dadurch gekennzeichnet, dass** der Zahnkranz (14) an beiden Flachseiten des Messerkörpers (12) abgeschrägt ist.

7. Rundmesser nach einem der vorhergehenden Ansprüche, **dadurch gekennzeichnet, dass** das erste der Teilmesser (40) einen Zahnkranz (48) aufweist, bei dem Zahngründe (46) nicht als Schneidkanten ausgebildet sind.

8. Rundmesser nach einem der vorhergehenden Ansprüche, **dadurch gekennzeichnet, dass** das erste der Teilmesser (40, 50) einen größeren Umfang aufweist als das zweite der Teilmesser (50, 40).

9. Rundmesser nach einem der vorhergehenden Ansprüche, **dadurch gekennzeichnet, dass** das zweite der Teilmesser (50) einen Zahnkranz (58) aufweist, bei dem jeweils Zähne (52) und Zahngründe (56) als Schneidkanten ausgebildet sind.

10. Rundmesser nach einem der vorhergehenden Ansprüche, **dadurch gekennzeichnet, dass** die Zähne (52) des zweiten der Teilmesser (50) mindestens so breit sind, dass sie die Zahnzwischenräume (44) des ersten der Teilmesser (40) ausfüllen.

11. Rundmesser nach einem der vorhergehenden Ansprüche, **dadurch gekennzeichnet, dass** die Zahngründe (56) des zweiten der Teilmesser (50) mindestens so breit sind, dass sie die Zahnzwischenräume (44) des ersten der Teilmesser (40) ausfüllen.

12. Rundmesser nach einem der vorhergehenden Ansprüche, **dadurch gekennzeichnet, dass** die Zahnkörper der Teilmesser (40, 50) eine oder mehrere Markierungsmittel (62, 64, 66) aufweisen, um eine erste und/oder zweite Stellung der Teilmesser (40, 50) zueinander definiert anzuzeigen.

## Claims

1. Circular cutter (10) for making a cut path, having a cutter body (12) whose outer circumference has a toothed rim in which teeth (20) and tooth interstices (18) with tooth bases (16) succeed one another in an alternating pattern, where said teeth (20) and tooth bases (16) are each designed as cutting edges, **characterized in that** the cutter body (12) is formed from at least two part-cutters (40, 50), where a separation of said at least two part-cutters (40, 50) is provided transversely to the rotational axis (L) of the cutter body (12).

2. Circular cutter according to claim 1, **characterized in that** the part-cutters (40, 50) have teeth (42, 52) and tooth interstices (44, 54) and are rotatable against one another about the rotational axis (L).

3. Circular cutter according to claim 1 or 2, **characterized in that** the teeth (42, 52) are designed at their free ends as cutting edges arranged tangentially to the circumference.

4. Circular cutter according to claim 1 or 2, **characterized in that** the teeth (42, 52) are designed at their free ends as cutting edges arranged with a curvature along the circumference.

5. Circular cutter according to one of the preceding claims, **characterized in that** the toothed rim is bevelled outwards in the radial direction on at least one flat face of the cutter body (12).

6. Circular cutter according to claim 5, **characterized in that** the toothed rim (14) is bevelled on both flat faces of the cutter body (12).

7. Circular cutter according to one of the preceding claims, **characterized in that** the first of the part-cutters (40) has a toothed rim (48) in which tooth bases (46) are not designed as cutting edges.

8. Circular cutter according to one of the preceding claims, **characterized in that** the first of the part-cutters (40, 50) has a greater circumference than the second of the part-cutters (50, 40).

9. Circular cutter according to one of the preceding claims, **characterized in that** the second of the part-cutters (50) has a toothed rim (58) where teeth (52) and tooth bases (56) are each designed as cutting edges.

10. Circular cutter according to one of the preceding claims, **characterized in that** the teeth (52) of the second of the part-cutters (50) are at least wide enough to fill the tooth interstices (44) of the first of the part-cutters (40).

11. Circular cutter according to one of the preceding claims, **characterized in that** the tooth bases (56) of the second of the part-cutters (50) are at least wide enough to fill the tooth interstices (44) of the first of the part-cutters (40).

12. Circular cutter according to one of the preceding claims, **characterized in that** the tooth bodies of the part-cutters (40, 50) have one or more marking means (62, 64, 66) to indicate in defined manner a first and/or second position of the part-cutters (40, 50) relative to one another.

## Revendications

1. Couteau circulaire (10) destiné à exécuter une ligne de coupe, comprenant un corps de couteau (12) dont le pourtour extérieur présente une couronne dentée sur laquelle se succèdent en alternance des dents (20) et des entredents (18) avec bases de dent (16), sachant que les dents (20) et les bases de dent (16) sont respectivement conçues en tant qu'arêtes de coupe, **caractérisé en ce que** le corps de couteau (12) est constitué d'au moins deux couteaux partiels (40, 50), sachant qu'est prévue une séparation des au moins deux couteaux partiels (40, 50) perpendiculairement à l'axe de rotation (L) du corps de couteau (12).

2. Couteau circulaire selon la revendication 1, **caractérisé en ce que** les couteaux partiels (40, 50) présentent des dents (42, 52) et des entredents (44, 54) et peuvent pivoter en sens inverses autour de l'axe de rotation (L).

3. Couteau circulaire selon la revendication 1 ou 2, **caractérisé en ce qu'**à leur extrémité libre, les dents (42, 52) sont conçues en tant qu'arêtes de coupe qui s'étendent tangentiellement à la circonférence.

4. Couteau circulaire selon la revendication 1 ou 2, **caractérisé en ce qu'**à leur extrémité libre, les dents (42, 52) sont conçues en tant qu'arêtes de coupe qui s'étendent de manière incurvée le long de la circonférence.

5. Couteau circulaire selon l'une des revendications précédentes, **caractérisé en ce que** dans le sens radial, la couronne dentée est biseautée vers l'extérieur au moins sur un côté plat du corps de couteau (12).

6. Couteau circulaire selon la revendication 5, **caractérisé en ce que** la couronne dentée (14) est biseautée sur les deux côtés plats du corps de couteau (12).

7. Couteau circulaire selon l'une des revendications précédentes, **caractérisé en ce que** le premier des couteaux partiels (40) présente une couronne dentée (48) sur laquelle les bases de dent (46) ne sont pas conçues en tant qu'arêtes de coupe.

8. Couteau circulaire selon l'une des revendications précédentes, **caractérisé en ce que** le premier des couteaux partiels (40, 50) présente une circonférence plus grande que celle du deuxième couteau partiel (50, 40).

9. Couteau circulaire selon l'une des revendications précédentes, **caractérisé en ce que** le deuxième des couteaux partiels (50) présente une couronne dentée (58) sur laquelle des dents (52) et des bases de dent (56) sont respectivement conçues en tant qu'arêtes de coupe.

10. Couteau circulaire selon l'une des revendications précédentes, **caractérisé en ce que** les dents (52) du deuxième couteau partiel (50) sont au moins si larges qu'elles remplissent les entredents (44) du premier couteau partiel (40).

11. Couteau circulaire selon l'une des revendications précédentes, **caractérisé en ce que** les bases de dent (56) du deuxième couteau partiel (50) sont au moins si larges qu'elles remplissent les entredents (44) du premier couteau partiel (40).

12. Couteau circulaire selon l'une des revendications précédentes, **caractérisé en ce que** les corps dentés des couteaux partiels (40, 50) présentent un ou plusieurs moyen(s) de marquage (62, 64, 66) afin d'indiquer de manière définie une première et/ou une deuxième position(s) des couteaux partiels (40, 50) l'un par rapport à l'autre.
